# EUROPÄISCHE PATENTSCHRIFT

(11) **EP 1 985 780 B1**
(45) Veröffentlichungstag und Bekanntmachung des Hinweises auf die Patenterteilung: **17.11.2010**
(21) Anmeldenummer: 08154756.4
(22) Anmeldetag: 18.04.2008
(51) Int. Cl.: E04H 17/16, E05B 65/00

(54) **Schutzzaunvorrichtung**
Protective fence device
Dispositif d'enceinte de protection

(30) Priorität: 20.04.2007 DE 102007019195
(43) Veröffentlichungstag der Anmeldung: 29.10.2008
(73) Patentinhaber: Gehmeyr, Manfred, 93105 Tegernheim (DE); Held, Heinz, 93047 Regensburg (DE)
(72) Erfinder: Gehmeyr, Manfred, 93105 Tegernheim (DE); Held, Heinz, 93047 Regensburg (DE)
(74) Vertreter: Hannke, Christian

(56) Entgegenhaltungen:
- EP-A- 0 835 974
- WO-A-03/106788
- US-A- 4 355 829
- US-A- 4 465 262
- US-A- 4 697 443

## Beschreibung

Die Erfindung betrifft eine Schutzzaunvorrichtung für Industrieanlagen mit mindestens zwei parallel zueinander sich vertikal erstreckenden Streben und mindestens einem dazwischen angeordneten, herausnehmbaren und rechteckförmigen Zaungitterrahmen, bei der sich in Eckbereichen der Oberseite bzw. der Unterseite des Zaungitterrahmens vertikal erstreckende Bolzen zur Aufnahme in an den Streben angebrachten Halteelementen angeordnet sind, gemäß dem Oberbegriff des Patentanspruches 1.

Schutzzaunvorrichtungen für Industrieanlagen sind häufig derart aufgebaut, dass zwischen zwei in der Regel vertikal verlaufenden Streben ein Zaungitterrahmen angeordnet ist, der eine Grundform aufweist, die dem abzudeckenden Schutzbereich angepasst ist. Hierbei sind derartige Zaungitterrahmen mit einem darin angeordneten Zaungitter, welches vor dem unberechtigten Zugang zu der Anlage bewahren soll, in bestimmten Bereichen herausnehmbar, also zwischen den Streben lösbar angeordnet. Dies wird mittels Schraubbefestigungseinrichtungen derart gelöst, dass der Zaungitterrahmen an den Streben durch Schrauben, welche durch Durchgangsbohrungen in beiden Bauteilen hindurchgeführt werden, und darauf aufgesetzte Schraubenmuttern gehalten werden. Derartige Schraubverbindungen müssen dann bei Entfernen des Schutzgitterrahmens jeweils gelöst werden. Dies ist zeitaufwändig und arbeitsintensiv.

Zudem dürfen derartige losgelöste Schrauben mit dazugehörigen Schraubmuttern nicht verlegt werden, um einen nach beispielsweise erfolgter Reparatur sich anschließenden Einbau des Zaungitterrahmens zwischen die Streben zu ermöglichen.

Derartige Zaungitterrahmen sind in der Regel aufgrund der einfach ausgebildeten Schraubverbindungen nicht in ihrem eingebauten Zustand abschließbar, können also jederzeit auch von nicht berechtigten Personen aus der Schutzzaunvorrichtung herausgelöst werden, welches häufig aufgrund von bestehenden Sicherheitsvorschriften nicht erwünscht ist.

EP-A-0-835 974 zeigt eine Schutzzaunvorrichtung für Industrieanlagen mit mindestens zwei parallel zueinander sich vertikal erstreckenden Streben und einem dazwischen angeordneten herausnehmbaren und rechteckförmigen Zaungitterrahmen und sich in Eckbereichen der Oberseite und Unterseite des Zaungitterrahmens vertikal erstreckende Bolzen zur Aufnahme von Halteelementen.

WO 03/016788 A zeigt eine Schutzzaunvorrichtung mit zwei parallel zueinander sich vertikal erstreckenden Streben und einem dazwischen angeordneten herausnehmbaren und rechteckförmigen Zaungitterrahmen, wobei in den Eckbereichen der vertikalen Streben horizontale Bolzen zur Aufnahme in an den Streben angebrachten Halteelementen angeordnet sind. Zwischen den vertikalen Streben des Zaungitterrahmens und den Halteelementen ist jeweils ein abschließbares Sperrelement angeordnet.

US-A-4 465 262 zeigt eine Schutzzaunvorrichtung mit zwei parallel zueinander sich vertikal erstreckenden Streben und einen dazwischen angeordneten herausnehmbaren und rechteckförmigen Zaungitterrahmen, wobei in den Eckbereichen der vertikalen Streben horizontale Bolzen zur Befestigung an den Streben angeordnet sind. Zwischen den vertikalen Streben des Zaungitterrahmens und den Streben sind abschließbare Sperrelemente angeordnet.

US-A-4 697 443 und US-A-4 355 829 zeigen eine Zaunvorrichtung mit einem Gitterrahmen und mindestens einem Pfosten. Vertikale Bolzen am Gitterrahmen, Halteelemente und mindestens ein Sperrelement zum Verriegeln des Zaungitterrahmens an die Pfosten werden gezeigt.

Demzufolge liegt der vorliegenden Erfindung die Aufgabe zugrunde, eine Schutzzaunvorrichtung für Industrieanlagen mit mindestens zwei parallel zueinander sich vertikal erstreckenden Streben und mindestens einem dazwischen angeordneten Zaungitterrahmen zur Verfügung zu stellen, die einen schnellen und wenig arbeitsintensiven Ein- und Ausbau des Zaungitterrahmens als Schutzzaunvorrichtung ermöglicht, wobei der Zaungitterrahmen im eingebauten Zustand gegenüber der restlichen Schutzzaunvorrichtung verschließbar sein soll.

Diese Aufgabe wird durch eine Schutzzaunvorrichtung gemäß den Merkmalen des Patentanspruches 1 gelöst.

Ein wesentlicher Punkt der Erfindung liegt darin, dass bei einer Schutzzaunvorrichtung für Industrieanlagen mit mindestens zwei parallel zueinander sich vertikal erstreckenden Streben und mindestens einem dazwischen angeordneten, herausnehmbaren und rechteckigförmigen Zaungitterrahmen zwischen einer Ober- bzw. Unterseite des Zaungitterrahmens und einem Halteelement jeweils einen Bolzen umfassendes herausnehmbares und abschließbares Abstandselement angeordnet ist, wobei sich in Eckbereichen der Oberseite bzw. Unterseite des Zaungitterrahmens vertikal erstreckende Bolzen zur Aufnahme in an den Streben angebrachten Halteelementen angeordnet sind.

Durch die Anordnung eines herausnehmbaren und abschließbaren Abstandselementes ist es vorteilhaft möglich, wenn beispielsweise das Abstandselement an der Unterseite des Zaungitterrahmens angeordnet ist, dieses zuerst aufzuschließen, anschließend aus dem Zwischenbereich zwischen der Unterseite und dem Halteelement herauszunehmen, woraufhin der Zaungitterrahmen nach unten mit dem Bolzen gleiten kann und hierdurch die an der Oberseite des Zaungitterrahmens angebrachten Bolzen aus ihrer Fassung bzw. aus den komplementär ausgebildeten Aufnahmelöchern der Schutzzaunvorrichtung herausgleiten und den Zaungitterrahmen durch einfaches Nachaußenverschwenken im oberen Bereich und einem anschließenden Nachobenziehen herauszunehmen. Dies ermöglicht somit auf einfache und schnelle Weise die Entnahme des herausnehmbaren Zaungitterrahmens, wobei der Zaungitterrahmen in seinem eingebauten Zustand wieder leicht verschließbar ist.

Ein Einbau geschieht, indem der Zaungitterrahmen genau in umgekehrter Reihenfolge zuerst mit seinen oberseitigen Bolzen in die oberen Aufnahmelöcher eingesteckt wird und anschließend nach oben geschoben wird. Nun erfolgt bei vertikal ausgerichteten Zaungitterrahmen das Einsetzen der Abstandselemente, wovon jedem unterseitig angeordneten Bolzen eines zugeordnet ist, und das Nachuntenschieben des Zaungitterrahmens, soweit es die Abstandselemente in den Zwischenbereichen zwischen der Unterseite und der restlichen Schutzzaunvorrichtung zulassen. Hierbei werden die Abstandselemente mittels Schnappverschlüsse zuvor in die Bolzen hineingesteckt und aufgrund des Einschnappmechanismusses zuverlässig mit dem Bolzen verbunden. Anschließend findet ein Drehen des Schlüssels für eine Verschließung der Abstandelemente statt, so dass eine Entnahme des Zaungitterrahmens nun nicht mehr möglich ist oder es findet ein Einschnappen des Mechanismus ohne Schlüsseldrehung statt.

Anders herum kann bei Anordnung der Abstandselemente an der Oberseite des Zaungitterrahmens eine Entnahme des Zaungitterrahmens dadurch erfolgen, dass zunächst die Abstandselemente aufgeschlossen werden und während der Drehbewegung des Schlüssels aus dem Einschnappzustand gelöst werden. Dies ermöglicht die Entnahme der Abstandselemente aus dem Zwischenbereich zwischen den oberseitig angeordneten Halteelementen und der Oberseite des Zaungitterrahmens, so dass die Bolzen in diesem Bereich freiliegen. Nun kann der Zaungitterrahmen aufgrund des freigewordenen Zwischenbereiches ein Stückchen nach oben entlang der Bolzen, die in die Ausnahmeöffnungen der Halteelemente eingreifen, geschoben werden, um anschließend unten mit seinen unterseitig angeordneten Bolzen aus den Aufnahmelöchern der unterseitig angeordneten Haltelemente herausgeschoben zu werden, um somit unten herausgeschwenkt werden zu können. Nun wird auch ein Herausziehen der oberseitig angeordneten Bolzen aus den oberseitig angeordneten Halteelementen möglich, wodurch eine komplette Entnahme des Zaungitterrahmens durchführbar ist.

Selbstverständlich sind die Bolzen in denjenigen Eckbereichen, in welchen die Abstandselemente in den Zwischenbereichen angeordnet sind, derart lang ausgebildet, dass sie bei einem anfänglichen Herausnehmen der Abstandselemente noch nicht aus ihren Aufnahmelöchern der Halteelemente herausgeglitten sind, sondern erst zuvor eine auf der jeweiligen Gegenseite des Zaungitterrahmens zu erfolgende Herausnahme der Bolzen aus den Durchgangsöffnungen notwendig ist und eine Verschwenkung und anschließende Verschiebung des Zaungitterrahmes in diesem Bereich in die entgegengesetzte Richtung stattfinden muss, um die Bolzen im Bereich der Abstandselemente, welche nun nicht mehr angeordnet sind, aus den Halteelementen herausgleiten lassen zu können.

Eine derartige Schutzzaunvorrichtung weist den Vorteil auf, dass bisherige Schutzzaunvorrichtungen nachrüstbar sind, indem die Halteelemente, die zumeist als Winkelelemente in herkömmlichen schienenartig ausgebildeten als Profilleisten vorhandene Streben mit ihren Schraubverbindungen entlang von in den Streben angeordneten Nuten verschiebbar sind, verschoben werden, um sie derart anzuordnen, dass das zusätzliche Einfügen der Abstandselemente zwischen den Halteelementen und der Unterseite bzw. der Oberseite des Zaungitterrahmens zu ermöglichen. Hierfür werden derartige Winkelelemente häufig mit Schrauben innerhalb der Nuten der Streben befestigt. Somit können die Abstandselemente nun in die Zwischenbereiche auf die Bolzen, die gegebenenfalls gegen längere Bolzen ausgetauscht werden müssen, aufgesetzt werden und ermöglichen das Abschließen dieser Zaungitterrahmen, ohne dass hierfür weitere Änderungen notwendig sind. Somit umfasst ein Nachrüstbausatz vorrangig die Abstandselemente, welche für sich verschließbar sind und gegebenenfalls mittels eines Stangenelementes miteinander verbunden sind. Dies ermöglicht ein einfaches und kostengünstiges Nachrüsten derartiger Schutzzaunvorrichtungen mit einem Verschließmechanismus.

Das Abstandselement weist bevorzugt einen vorzugsweise rechteckförmigen Grundkörper mit einer den Bolzen aufnehmenden Durchgangsöffnung auf. Die Durchgangsöffnung ist entlang ihrer Längsseite mit einer sich parallel dazu erstreckenden Zuführdurchgangsöffnung für ein seitliches Zuführen des Grundkörpers auf den Bolzen verbunden. Somit ist die Durchgangsöffnung entlang ihrer Längsseite zu einer Seite des Grundkörpers offen. Dies ermöglicht das auf einfache Weise durchführbare Aufstecken der Abstandelemente von der Vorderseite des Zaungitterrahmens und damit der Schutzzaunvorrichtung, woraus sich eine einfache Handhabung bei dem Einbau und Ausbau der Abstandselemente ergibt.

Die Durchgangsöffnung ist durch ein in der Zuführdurchgangsöffnung angeordnetes Sperrelement zumindest teilweise schließbar, woraus sich ein Einschnappmechanismus ergeben kann. Hierfür ist das Sperrelement ein senkrecht zur Längsachse der Zuführdurchgangsöffnung federbeaufschlagtes verschieb- oder verschwenkbares keilförmiges Bauteil.

Dieses keilförmige Bauteil kann aufgrund seines Federmechanismusses, der beispielsweise senkrecht zur Längsrichtung der Zuführdurchgangsöffnung wirkt und somit das keilförmige Bauteil senkrecht zur Zuführdurchgangsöffnung federbeaufschlagt verschieben lässt, die Zuführdurchgangsöffnung automatisch verschließen lassen, nachdem der Bolzen durch diese Zuführdurchgangsöffnung in die Durchgangsöffnung eingefügt worden ist. Durch die Ausbildung des Bauteiles in einer Keilform wird ein leichtes Einfügen des Bolzens in die Zuführdurchgangsöffnung entgegen der Federkraft der das Bauteil beaufschlagenden Feder ermöglicht, während das keilförmige Bauteil entgegen der Federkraft verschoben wird. Die Feder kann hierbei spiralförmig, als Schenkelfeder, als Spiralschenkelfeder, als Druckfeder und dergleichen ausgebildet sein.

In dem Grundkörper ist vorzugsweise ein Schloss angeordnet, welches mit dem Sperrelement zu dessen Arretieren im geschlossenen Zustand und zu dessen Verschieben/ Verschwenken in einen geöffneten Zustand verbunden ist. Das Schloss ist bevorzugt mit einem codierten Schlüssel abschließbar, der sowohl ein Zylinderschlossschlüssel, ein Schaltschrankschlossschlüssel oder dergleichen sein kann. Somit kann bei Vorliegen eines eingebauten Zustandes des Abstandselementes durch einfaches Herumdrehen des Schlüssels das Sperrelement bzw. das keilförmige Bauteil entgegen der Federkraft zurückgeschoben werden, um den Bolzen innerhalb der Durchgangsbohrung frei zu geben und durch die Zuführdurchgangsöffnung gleiten zu lassen, während das Abstandselement von den Bolzen heruntergezogen wird. Anders herum wird bei Aufsetzen des Abstandselementes auf den Bolzen entweder ein automatisches Verschließen des Abstandselementes bei entsprechend ausgerichtetem Schlüssel oder ein nach erfolgtem Aufstecken des Abstandselementes stattfindendes Verschließen durch Herumdrehen des Schlüssels durchgeführt.

Das Schloss ist, sofern es zylinderförmig ausgebildet ist, vorzugsweise mittels eines in der Außenfläche des Schlosses in der Innenfläche einer im Grundkörper komplementär zur Form des zylinderförmigen Schlosses ausgebildeten Bohrung eingreifenden Zylinderstiftes in den Grundkörper dauerhaft fixiert. Dies erfolgt durch eine nachträglich durchgeführte Bohrung für den Zylinderstift, die entlang ihrer Längsseite mit ihrer linken Längshälfte in die Außenfläche des Schlosses und mit ihrer rechten Längshälfte in die Innenfläche der Bohrung eingreift. Somit wird auf einfache und schnelle Weise ein Arretieren des Zylinderschlosses in den Grundkörper möglich, welches noch dazu einen hohen Sicherheitsstandard erfüllt. Insbesondere wenn der Stift ober- und unterseitig durch weitere Flächen des Grundkörpers abgedeckt ist.

Gemäß einer bevorzugten Ausführungsform sind zwei in den beiden Eckbereichen der Oberseite bzw. Unterseite angeordnete Abstandselemente jeweils mittels einem Stangenelement miteinander verbunden, welches ermöglicht, dass beide Abstandselemente nicht getrennt entnommen werden müssen, sondern stets nach ihrer Entnahme im zusammenhängenden Zustand vorliegen. Ein schnelleres Wiederauffinden der Abstandselemente bei Einbau des Zaungitterrahmens wird hierdurch ermöglicht.

Weitere vorteilhafte Ausführungsformen ergeben sich aus den Unteransprüchen.

Vorteile und Zweckmäßigkeiten sind der nachfolgenden Beschreibung in Verbindung mit der Zeichnung zu entnehmen. Hierbei zeigen:
- Fig. 1 a: In schematischer Darstellung eine Vorderansicht einer Schutzzaunvorrichtung gemäß einer ersten Ausführungsform der Erfindung;
- Fig. 1 b: eine perspektivische Ansicht der Schutzzaunvorrichtung gemäß der ersten Ausführungsform der Erfindung;
- Fig. 1 c: einen in Fig. 1b mit A markiertem Ausschnitt der Schutzzaunvorrichtung gemäß der ersten Ausführungsform der Erfindung;
- Fig. 2a: einen Ausschnitt der Schutzzaunvorrichtung gemäß der ersten Ausführungsform der Erfindung in Vorderansicht;
- Fig. 2b: eine Querschnittsdarstellung entlang dem in Fig. 2a wiedergegebenen Schnitt G-.-.-G;
- Fig. 2c: eine Querschnittsdarstellung entlang des in Fig. 2a wiedergegebenen Aus- schnitt;
- Fig. 3a: in einer perspektivischen Darstellung eine Vorderansicht einer Schutzzaun- vorrichtung gemäß einer zweiten Ausführungsform der Erfindung;
- Fig. 3b: in einer perspektivischen Darstellung die Schutzzaunvorrichtung gemäß der zweiten Ausführungsform der Erfindung;
- Fig. 3c: einen in Fig. 3b mit A bezeichneten Ausschnitt der Schutzzaunvorrichtung gemäß der zweiten Ausführungsform der Erfindung;
- Fig. 4a: eine Schutzzaunvorrichtung in Vorderansicht gemäß einer dritten Ausfüh- rungsform der Erfindung;
- Fig. 4b: die Schutzzaunvorrichtung gemäß der dritten Ausführungsform in perspek- tivischer Darstellung;
- Fig. 4c: einen in Fig. 4b mit A markierten Ausschnitt der Schutzzaunvorrichtung gemäß der dritten Ausführungsform der Erfindung;
- Fig. 5a: in einer schematischen Darstellung eine Schutzzaunvorrichtung gemäß der vierten Ausführungsform der Erfindung in Vorderansicht;
- Fig. 5b: die Schutzzaunvorrichtung gemäß der vierten Ausführungsform der Erfin- dung in perspektivischer Darstellung;
- Fig. 5c: den in Fig. 5b wiedergegebenen Ausschnitt A der Schutzzaunvorrichtung gemäß der vierten Ausführungsform der Erfindung;
- Fig. 6a: einen Ausschnitt der Schutzzaunvorrichtung gemäß der vierten Ausfüh- rungsform der Erfindung in Vorderansicht;
- Fig. 6b: eine Querschnittsdarstellung entlang des Schnitts D-.-.-D, wie in Fig. 6a wiedergegeben;
- Fig. 6c: eine Draufsicht des Ausschnitts, wie in Fig. 6a wiedergegeben ist;
- Fig. 7a: in einer perspektivischen Darstellung eine Schutzzaunvorrichtung gemäß der fünften Ausführungsform der Erfindung in Vorderansicht;
- Fig. 7b: die Schutzzaunvorrichtung gemäß der fünften Ausführungsform der Erfindung in perspektivischer Darstellung, und
- Fig. 7c: die Schutzzaunvorrichtung in einem Ausschnitt gemäß A, wie in Fig. 7b wiedergegeben, gemäß der fünften Ausführungsform der Erfindung.

In Fig. 1a ist in einer schematischen Darstellung eine Schutzzaunvorrichtung gemäß einer ersten Ausführungsform der Erfindung in Vorderansicht und in Fig. 1b in perspektivischer Darstellung wiedergegeben.

Die Schutzzaunvorrichtung 1 weist eine linksseitige Strebe 2 und eine rechtsseitige Strebe 3 auf, die jeweils mittels Befestigungselementen 4, 5 fußseitig auf beispielsweise einem Boden, auf welchem ebenso eine Industrieanlage, die zu schützen ist, steht, befestigt ist.

Ein Zaungitterrahmen 6 weist ein Gitter 7, welches andeutungsweise dargestellt ist, auf. Der Zaungitterrahmen ist unterseitig mit einer Unterseite 8 und einer Oberseite 9 versehen.

Der hier rechteckförmig dargestellte Zaungitterrahmen wird mittels oberseitig winkelförmig ausgebildeten Halteelementen 10, 11, die an den Streben 2,3 befestigt sind, gehalten. Hierfür weisen die Halteelemente 10, 11 vorzugsweise Bolzenelemente, die in den Zaungitterrahmen in seinen Eckbereichen entlang der Oberseite 9 eingreifen auf. Alternativ sind die Bolzen nicht in den Halteelementen 10, 11 sondern an der Oberseite des Zaungitterrahmens befestigt.

Abstandselemente 12, 13 sind zwischen der Unterseite 8 des Zaungitterrahmens 6 und ebenso dort angeordneten winkelförmigen Halteelementen angeordnet.

In Fig. 1c ist ein Ausschnitt A, wie er in Fig. 1b angedeutet wird, wiedergegeben. In dieser Ausschnittsdarstellung ist das Abstandselement 13 in vergrößerter Darstellung ebenso wie die damit zusammenwirkenden Teile wiedergegeben. Das Abstandselement 13 weist ein Schloss 16 auf und ist zwischen dem unterseitigen Halteelement 14, welches an der rechten Strebe 3 befestigt ist, und der Unterseite 8 des Zaungitterrahmens 6 angeordnet.

In Fig. 2a ist in einer Ausschnittsdarstellung das zur linken Strebe 2 hingewandten Abstandselements 12 wiedergegeben. Dieser Darstellung ist deutlich zu entnehmen, dass das Abstandselement 12 zwischen einem winkelförmigen Halteelement 15, welches an der Strebe 2 mittels einer Schraube befestigt ist, und der Unterseite 8 des Zaungitterrahmens 6 in seinem Eckbereich angeordnet ist.

In dem Schloss 16 ist ein Schlüssel 18 angeordnet, der in senkrechter Stellung vorliegt. Dieser Schlüssel kann vorzugsweise um 90° gedreht werden, um einen Spermechanismus zu öffnen.

Ein Bolzen 17 greift ausgehend von dem Eckbereich der Unterseite 8 des Zaungitterrahmens 6 durch das Abstandselement 12 hindurch in das Halteelement 15 mittels Durchgangsbohrungen ein.

Das Abstandselement 12 besteht aus einem Grundkörper 19, der im Wesentlichen rechteckförmig ausgebildet ist. Der Grundkörper 19 weist eine Durchgangsöffnung 22 auf, in dem der Bolzen 7 angeordnet werden kann. Die Durchgangsöffnung 22 ist entlang ihrer Längsseite mit einer Zuführdurchgangsöffnung 23 verbunden, die für das Aufnehmen des Bolzens gedacht ist. Hierfür kann ein keilförmiges Bauteil 22 nach rechts verschoben werden und anschließend mittels einer hier nicht näher dargestellten Feder wieder automatisiert nach links verschoben werden, wie es durch den Doppelpfeil 21 angedeutet wird.

Der in Fig. 2b wiedergegebenen Darstellung ist deutlich zu entnehmen, dass es sich bei den Streben 2, 3 um Profilleisten mit nutenförmigen Ausnehmungen handelt, welche ein Verschieben der Halteelemente 15 entlang der Nuten erlaubt, um eine bereits bestehende Schutzzaunvorrichtung auf den Gegenstand der Erfindung anzupassen, also ein nachträgliches Einfügen der Abstandelemente 12, 13 zwischen der Unterseite des Zaungitterrahmens 6 und zu verschiebenden Halteelementen 14, 15 zu ermöglichen.

Der in Fig. 2b wiedergegebenen Darstellung ist deutlich zu entnehmen, dass das Schloss 16 zylinderförmig ausgebildet ist und mittels einen Zylinderstiftes 24, der zur Hälfte in der Außenfläche des zylinderförmigen Schlosses 16 und zur anderen Hälfte in dem Grundkörper 19 angeordnet ist und damit in dem Abstandselement gehalten wird. Eine Abdeckung dieses Zylinderstiftes ober- und unterseitig ist an sich aus Sicherheitsgründen erforderlich, da, sofern das Abstandselement 12, 13 in eingebautem Zustand vorliegt, dieser Zylinderstift 24 nicht zugänglich ist, ohne dass das Schloss 16 mittels des Schlüssels 18 aufgeschlossen wird und herausgenommen wird.

In Fig. 2c ist ein Ausschnitt des in Fig. 2a wiedergegebenen Abstandselementes dargestellt. Dieser Darstellung ist zu entnehmen, dass das keilförmige Bauteil 20 in Abhängigkeit von der Drehstellung des zylinderförmigen Schlosses 16 seine Stellung verändern kann und hierdurch den Bolzen 17 freigibt.

In Fig. 3a ist in einer schematischen Darstellung in Vorderansicht eine Schutzzaunvorrichtung gemäß einer zweiten Ausführungsform der Erfindung gezeigt. Gleiche und gleich bedeutende Teile sind mit gleichen Bezugszeichen versehen.

Die Schutzzaunvorrichtung 1 weist wiederum die Streben 2 und 3 mit fußseitigen Befestigungselementen 4, 5 auf. Der Zaungitterrahmen 6 ist wiederum zwischen den unterseitig angeordneten Halteelementen 14, 15 und seiner Unterseite 8 mit Abstandselementen 12, 13 versehen, die ein Verschließen des Zaungitterrahmens ermöglichen.

Die in Fig. 3a und 3b wiedergegebene Schutzzaunvorrichtung gemäß der zweiten Ausführungsform unterscheidet sich von der in Fig. 1a und 1b wiedergegebenen Schutzzaunvorrichtung gemäß der ersten Ausführungsform der Erfindung darin, dass die beiden Abstandselemente 12, 13 mittels einem Stangenelement 25, welches beispielsweise ebenso in seinem Querschnitt vierkantförmig ausgebildet sein kann, verbunden ist. Hierdurch sind die beiden Abstandselemente 12, 13 dauerhaft miteinander verbunden und ermöglichen bei Aufschließen beider Abstandselemente 12, 13 eine gemeinsame Entnahme dieser und eine gemeinsame Aufbewahrung während des Zustandes des nicht eingebautes Zaungitterrahmens. Das Stangenelement kann verlängerbar derart ausgerichtet sein, dass es unterschiedliche Längen zwischen den Streben 2, 3 aufweist.

In Fig. 3c ist nochmals in vergrößerter Darstellung deutlich das als Verbindungselement dargestellte Stangenelement 25 wiedergegeben.

In Fig. 4a und 4b sind in Vorder- und perspektivischer Ansicht eine Schutzzaunvorrichtung gemäß einer dritten Ausführungsform der Erfindung gezeigt. Gleiche und gleich bedeutende Teile sind mit gleichen Bezugszeichen versehen.

Die in Fig. 4a, 4b, 4c wiedergegebene Schutzzaunvorrichtung unterscheidet sich von den in Fig. 1a, 1b und 1c sowie 3a, 3b und 3c wiedergegebenen Schutzzaunvorrichtungen darin, dass Abstandselemente 12a und 13a zwischen zwei Zaungitterelementen 6, 6a angeordnet sind, die derart ausgelegt sein können, dass entweder der untere Zaungitterrahmen 6 oder der obere Zaungitterrahmen 6a entnehmbar sind. Somit ist ein gezielter und begrenzter Zugang zu der Industrieanlage, die hinter einer derartigen Schutzzaunvorrichtung angeordnet ist, möglich, während der andere Bereich weiterhin durch das Zaungitter 7 geschützt wird.

In Fig. 5a ist eine Schutzzaunvorrichtung gemäß einer vierten Ausführungsform der Erfindung gezeigt. Gleiche und gleich bedeutende Teile sind mit gleichen Bezugszeichen versehen.

Die in Fig. 5a, 5b und 5c wiedergegebene Schutzzaunvorrichtung zeigt Abstandselemente 12b und 13b, die oberseitig, also an einer Oberseite 9 des Zaungitterrahmens 6 angeordnet sind. Wiederum sind diese Abstandselemente wie in Fig. 5c und 6c näher dargestellt, zwischen winkelförmig ausgebildeten Halteelementen 14a und 15a angeordnet und weisen ein Schloss 16 zum Verschließen der Abstandselemente auf. Die in Fig. 6c und 6b, welche eine Querschnittsdarstellung entlang des Schnittes D-.-.-D gemäß Fig. 6a wiedergeben, und in Fig. 6a in Vorderansicht wiedergegebene Ausschnittsdarstellung zeigen deutlich, dass die Grundfunktion des Abstandselementes in Wechselwirkung mit den weiteren Bauteilen im Wesentlichen die gleiche ist, wie bereits im Zusammenhang mit den Figuren 2a, 2b und 2c beschrieben.

Wiederum ist ein Bolzen 17a, der in eine Durchgangsöffnung 22 des Grundkörpers 19 eingreift, angeordnet. Wiederum ist eine Zuführdurchgangsöffnung 23 ausgebildet. Ein Sperrelement, welches als keilförmiges Bauteil 20 gestaltet ist, kann entlang des Pfeils 21 durch Federbeaufschlagung nach links und rechts verschoben werden.

Durch Herumdrehen des Schlüssel 18 in dem zylinderförmigen Schloss 16 wird das keilförmige Bauteil 20 nach rechts verschoben, woraufhin die Zuführdurchgangsöffnung 23 freigegeben wird und ein Herausziehen des Grundkörpers 19 und damit des gesamten Abstandselementes aus dem Zwischenbereich zwischen dem Halteelement 15a und der Oberseite 9 des Zaungitterrahmens 6 möglich ist, um das Abstandselement 12b von dem Bolzen 17a abzuziehen. Hierauf kann, nachdem auch das Abstandselement 13b herausgezogen worden ist, der Zaungitterrahmen 6 nach oben geschoben werden und an seiner Unterseite herausgeschwenkt werden, da die unterseitigen Bolzen aus den entsprechend komplementär ausgebildeten Haltelementen hierdurch herausgezogen worden sind. Anschließend findet ein Nachuntenziehen des herausgeschwenkten Zaungitterrahmens 6 statt, woraufhin der Bolzen 17a aus einer Durchgangsöffnung des winkelförmigen Halteelementes 15a herausgleitet und der Zaungitterrahmen komplett aus der Schutzzaunvorrichtung herausgenommen werden kann.

In Fig. 7a, 7b, 7c ist eine Schutzzaunvorrichtung gemäß einer fünften Ausführungsform der Erfindung gezeigt. Gleiche und gleich bedeutende Teile sind mit gleichen Bezugszeichen versehen.

Die in Fig. 7a, 7b, 7c wiedergegebene Schutzzaunvorrichtung unterscheidet sich von der in Fig. 5a, 5b und 5c wiedergegebenen Ausführungsform der Schutzzaunvorrichtung darin, dass die oberseitig angeordneten Abstandselemente 12b und 13b mittels eines Stangenelementes 25a, welches in seinem Querschnitt viereckförmig ausgebildet sein kann, verbunden sind. Wiederum können hierdurch die beiden Abstandselemente 12b und 13b zusammengehalten werden, wenn sie aus den Zwischenbereichen zwischen den Halteelementen 15a und der Oberseite 9 des Zaungitterrahmens 6 herausgenommen worden sind.

### Bezugszeichenliste

- 1: Schutzzaunvorrichtung
- 2: linksseitige Strebe
- 3: rechtsseitige Strebe
- 4, 5: Befestigungselement
- 6: unterer Zaungitterrahmen
- 6a: oberer Zaungitterrahmen
- 7: Bolzen
- 8: Unterseite
- 9: Oberseite
- 10,11,14,14a,15,15a: Halteelement
- 12,12a,12b,13,13a,13b: Abstandselement
- 16: Schloss
- 17, 17a: Bolzen
- 18: Schlüssel
- 19: Grundkörper
- 20: Sperrelement
- 21: Doppelpfeil
- 22: Durchgangsöffnung
- 23: Zuführdurchgangsöffnung
- 24: Zylinderstift
- 25, 25a: Stangenelement

## Patentansprüche

1. Schutzzaunvorrichtung für Industrieanlagen mit mindestens zwei parallel zueinander sich vertikal erstreckenden Streben (2, 3) und mindestens einem dazwischen angeordneten, herausnehmbaren und rechteckförmigen Zaungitterrahmen (6, 6a) wobei
sich in Eckbereichen der Oberseite (9) bzw. Unterseite (8) des Zaungitterrahmens (6, 6a) vertikal erstreckende Bolzen (17, 17a) zur Aufnahme in an den Streben (2, 3) angebrachten Halteelementen (14, 15; 14a, 15a) angeordnet sind,
**dadurch gekennzeichnet, dass**
zwischen der Ober- bzw. Unterseite (9, 8) des Zaungitterrahmens (6, 6a) und den Halteelementen (14, 15; 14a, 15a) jeweils ein den Bolzen (17, 17a) umfassendes, herausnehmbares und abschließbares Abstandselement (12, 13; 12a, 13a; 12b, 13b) angeordnet ist.

2. Schutzzaunvorrichtung nach Anspruch 1,
**dadurch gekennzeichnet, dass**
das Abstandselement (12, 13; 12a, 13a; 12b, 13b) einen Grundkörper (19) mit einer den Bolzen (17, 17a) aufnehmenden Durchgangsöffnung (22) umfasst.

3. Schutzzaunvorrichtung nach Anspruch 2,
**dadurch gekennzeichnet, dass**
die Durchgangsöffnung (22) entlang ihrer Längsseite mit einer sich parallel dazu erstreckenden Zuführdurchgangsöffnung (23) für ein seitliches Zuführen des Grundkörpers (19) auf den Bolzen (17, 17a) verbunden ist.

4. Schutzzaunvorrichtung nach Anspruch 3,
**dadurch gekennzeichnet, dass**
die Durchgangsöffnung (22) durch ein in der Zuführdurchgangsöffnung (23) angeordnetes Sperrelement (20) zumindest teilweise schließbar ist.

5. Schutzzaunvorrichtung nach Anspruch 4,
**dadurch gekennzeichnet, dass**
das Sperrelement ein senkrecht zur Längsachse der Zuführdurchgangsöffnung (23) federbeaufschlagtes verschieb- oder verschwenkbares keilförmiges Bauteil (20, 21) ist.

6. Schutzzaunvorrichtung nach einem der Ansprüche 4 oder 5,
**dadurch gekennzeichnet, dass**
in dem Grundkörper (19) ein Schloss (16) angeordnet ist, welches mit dem Sperrelement (20) zu dessen Arretieren im geschlossenen Zustand und zu dessen Verschieben (21)Nerschwenken in einen geöffneten Zustand verbunden ist.

7. Schutzzaunvorrichtung nach Anspruch 6,
**dadurch gekennzeichnet, dass**
das Schloss (16) mit einem kodierten Schlüssel (18) abschließbar ist.

8. Schutzzaunvorrichtung nach Anspruch 6 oder 7,
**dadurch gekennzeichnet, dass**
das Schloss (16) zylinderförmig ausgebildet ist und mittels eines in die Außenfläche des Schlosses (16) und in die Innenfläche einer im Grundkörper (19) komplementär zur Form des zylinderförmigen Schlosses (16) ausgebildeten Bohrung eingreifenden Zylinderstiftes (24) in dem Grundkörper (19) dauerhaft fixiert ist.

9. Schutzzaunvorrichtung nach einem der vorangegangenen Ansprüche,
**dadurch gekennzeichnet, dass**
zwei in den beiden Eckbereichen der Oberseite (9) bzw. Unterseite (8) angeordnete Abstandselemente (12a, 13a; 12c, 13c) mittels einem Stangenelement (25, 25a) miteinander verbunden sind.

## Claims

1. A protective fence device for industrial plants with at least two stanchions (2, 3) extending vertically and parallel to each other and at least one removable and rectangular fence lattice frame (6, 6a) arranged therebetween, wherein pins (17, 17a) extending vertically are arranged in corner areas of the top side (9) or underside (8) respectively of the fence lattice frame (6, 6a) for reception in holding elements (14, 15; 14a, 15a) attached to the stanchions (2, 3), **characterized in that** one spacer element (12, 13; 12a, 13a; 12b, 13b) embracing the pin (17, 17a) and capable of being removed and closed is arranged in each case between the top side (9) or underside (8) respectively of the fence lattice frame (6, 6a) and the holding elements (14, 15; 14a, 15a).

2. A protective fence device according to claim 1, **characterized in that** the spacer element (12, 13; 12a, 13a; 12b, 13b) comprises a main body (19) with a through-opening (22) receiving the pin (17, 17a).

3. A protective fence device according to claim 2, **characterized in that** the through-opening (22) is connected along the longitudinal side thereof to a supply through-opening (23) extending parallel thereto for lateral supply of the main body (19) on the pins (17, 17a).

4. A protective fence device according to claim 3, **characterized in that** the through-opening (22) is capable of being closed at least in part by a blocking element (20) arranged in the supply through-opening (23).

5. A protective fence device according to claim 4, **characterized in that** the blocking element is a displaceable or pivotable wedge-shaped component (20, 21) which is acted upon by a spring at a right angle to the longitudinal axis of the supply through-opening (23).

6. A protective fence device according to one of claims 4 or 5, **characterized in that** a lock (16), which is connected to the blocking element (20) for locking it in the closed state and for displacing (21) / pivoting it into an opened state, is arranged in the main body (19).

7. A protective fence device according to claim 6, **characterized in that** the lock (16) is capable of being closed with an encoded key (18).

8. A protective fence device according to claim 6 or 7, **characterized in that** the lock (16) is made cylindrical and is fixed in a permanent manner in the main body (19) by means of a cylinder pin (24) which engages in the outer face of the lock (16) and in the inner face of a bore formed in the main body (19) in a complementary manner to the shape of the cylindrical lock (16).

9. A protective fence device according to any one of the preceding claims, **characterized in that** two spacer elements (12a, 13a; 12c, 13c) arranged in the two corner areas of the top side (9) or underside (8) respectively are connected to each other by means of a rod element (25, 25a).

## Revendications

1. Dispositif d'enceinte de protection pour installations industrielles ayant au moins deux montants (2, 3) s'étendant verticalement parallèlement l'un à l'autre et au moins un cadre d'enceinte grillagé (6, 6a) amovible et rectangulaire, aménagé entre eux, dans lequel :
des boulons (17, 17a) s'étendant verticalement dans les zones de coins du côté supérieur (9) ou du côté inférieur (8) du cadre d'enceinte grillagé (6, 6a) sont aménagés pour être reçus dans des éléments de fixation (14, 15 ; 14a, 15a) agencés sur les montants (2, 3),
**caractérisé en ce que** :
entre le côté supérieur ou inférieur (9, 8) du cadre d'enceinte grillagé (6, 6a) et les éléments de fixation (14,15 ; 14a, 15a) est aménagé, respectivement, un élément d'écartement (12, 13 ; 12a, 13a ; 12b, 13b) amovible et verrouillable comprenant le boulon (17, 17a).

2. Dispositif d'enceinte de protection selon la revendication 1,
**caractérisé en ce que** :
l'élément d'écartement (12, 13 ; 12a, 13a ; 12b, 13b) comprend un corps de base (19) pourvu d'une ouverture de passage (22) recevant le boulon (17, 17a).

3. Dispositif d'enceinte de protection selon la revendication 2,
**caractérisé en ce que** :
l'ouverture de passage (22) est reliée, le long de son côté longitudinal, à une ouverture de passage d'amenée (23) s'étendant parallèlement à celui-ci dans le but d'amener latéralement le corps de base (19) sur le boulon (17, 17a).

4. Dispositif d'enceinte de protection selon la revendication 3,
**caractérisé en ce que** :
l'ouverture de passage (22) peut être au moins partiellement fermée par un élément de blocage (20) aménagé dans l'ouverture de passage d'amenée (23).

5. Dispositif d'enceinte de protection selon la revendication 4, **caractérisé en ce que** :
l'élément de blocage est un composant cunéiforme (20, 21) pivotant ou coulissant, sollicité par un ressort et disposé perpendiculairement à l'axe longitudinal de l'ouverture de passage d'amenée (23).

6. Dispositif d'enceinte de protection selon l'une quelconque des revendications 4 ou 5,
**caractérisé en ce que** :
dans le corps de base (19) est aménagé un verrou (16), qui est relié à l'élément de blocage (20) aux fins de blocage de celui-ci à l'état fermé et aux fins de coulissement (21)/pivotement de celui-ci à l'état ouvert.

7. Dispositif d'enceinte de protection selon la revendication 6, **caractérisé en ce que** :
le verrou (16) peut être verrouillé avec une clé codée (18).

8. Dispositif d'enceinte de protection selon la revendication 6 ou 7, **caractérisé en ce que** :
le verrou (16) est conçu sous forme cylindrique et est fixé de manière durable dans le corps de base (19) au moyen d'une goupille cylindrique (24) s'engageant dans la face externe du verrou (16) et dans la face interne d'un perçage ménagé dans le corps de base (19) et complémentaire de la forme du verrou cylindrique (16).

9. Dispositif d'enceinte de protection selon l'une quelconque des revendications précédentes,
**caractérisé en ce que** :
deux éléments d'écartement (12a, 13a ; 12c, 13c) aménagés dans les deux zones de coins du côté supérieur (9) ou du côté inférieur (8) sont reliés l'un à l'autre au moyen d'un élément de tige (25, 25a).
